# EUROPÄISCHE PATENTSCHRIFT

(11) **EP 4 176 772 B1**
(45) Veröffentlichungstag und Bekanntmachung des Hinweises auf die Patenterteilung: **22.01.2025**
(21) Anmeldenummer: 22203744.2
(22) Anmeldetag: 26.10.2022
(51) Int. Cl.: A47C 23/06

(54) **SCHLAFSYSTEM**
SLEEP SYSTEM
SYSTÈME DE COUCHAGE

(30) Priorität: 09.11.2021 DE 102021129110
(43) Veröffentlichungstag der Anmeldung: 10.05.2023
(73) Patentinhaber: Ergovitalis GmbH, 67246 Dirmstein (DE)
(72) Erfinder: KROLL, Markus, 67246 Dirmstein (DE)
(74) Vertreter: Busch, Tobias

(56) Entgegenhaltungen:
- EP-A1- 0 161 392
- EP-A1- 0 489 374
- DE-U1- 202020 004 054
- FR-B1- 2 848 082
- US-B1- 6 305 038

## Beschreibung

Die Erfindung betrifft ein Schlafsystem mit einem elastischen Kern und einer eine Vielzahl von Lamellen aufweisenden Vorrichtung, die Lamellen umfasst, wobei die Vorrichtung mit mindestens zwei Auflagerelementen ausgebildet ist, welche Stützkräfte auf die Lamellen ausüben und wobei die Auflagerelemente Kammern aufweisen, welche über zumindest einen Anschluss mit einem Medium zur individuellen und stets variablen Anpassung der Lamellen an die Körperkontur über die Stützkräfte befüllbar sind und wobei eine Druckerfassungseinheit zur Erfassung von Drücken in den Kammern der Auflagerelemente integriert ist.

Herkömmliche Schlafsysteme bestehen häufig aus einer Matratze, die in der Regel auf einem Lattenrost aufliegt. Der Matratzenkern besteht dabei häufig aus Schaumstoff, Latex oder Naturprodukten. Es kann auch ein Federkern zum Einsatz kommen, der dann meist mit einem Prellbezug ummantelt wird.

Bei herkömmlichen Schlafsystemen sind die Matratze und der Lattenrost getrennte Bauteile, die gemeinsam mit einem Gestell zu einem Bett kombiniert werden. Als Lattenrost bezeichnet die Baugruppe des Bettes, die ein bequemes Liegen unterstützt und damit eine wichtige Voraussetzung für einen erholsamen Schlaf darstellt. Der Begriff "Latte" bezieht sich auf rechtwinklig zur langen Seite des Rahmens angebrachten Leisten, die in ihrer Gesamtheit die Matratze tragen.

Herkömmliche Lattenroste haben in der Regel einen stabilen Rechteckholzrahmen aus Holz, Metall oder Kunststoff. Auf diesem Rahmen sind Leisten befestigt. Als Befestigung dient heutzutage häufig eine elastische Kunststoffhalterung. Die Leisten können einfach oder doppelt in Bereich höheren Körpergewichts gelegt sein. Bei sogenannten "Holm überlappenden Lattenrosten" liegen die flexiblen Leisten über dem sogenannten Holm. So kann auch der äußere Bereich des Lattenrostes eine Federung ermöglichen. Im Gegensatz dazu ist bei einem innenliegenden Lattenrost der äußere Bereich starr.

Anstelle von starren Latten kommen bei modernen Schlafsystemen häufig flexible Lamellen zum Einsatz. Diese Lamellen sind ebenfalls rechtwinklig zur langen Seite des Bettes ausgerichtet und tragen in ihrer Gesamtheit den elastischen Kern, der beispielsweise aus einem Latex bestehen kann.

Bei vielen herkömmlichen Schlafsystemen erlauben die Matratzen nur ein Absinken des Körpers, sodass keine Abstützung bestimmter Körperpartien erreicht wird. Im Stand der Technik sind daher zahlreiche Kompromisslösungen bekannt, bei denen die Matratzen unterschiedliche Härtegradzonen aufweisen.

In der EP 31 132 B2 wird ein Bettrahmen mit einem Rost aus Latten beschrieben. Die Latten sind quer zu den Längsholmen des Rahmens über diesem angeordnet und tragen im Endbereich unterseitig Abstandshalter. An den Abstandshaltern sind Federanordnungen befestigt, die mit den Längsholmen verbunden sind. Die Höhe der Abstandshalter entspricht dem Federweg der Federanordnung unter Belastung. Die Federanordnungen bestehen aus in Richtung der Latten verlaufenden Gurten, die aus gummielastischem Material gefertigt sind.

Die EP 151 218 B1 beschreibt eine federnde Fläche mit Auflagerholmen und einer Mehrzahl zu diesen Auflagerholmen im Wesentlichen rechteckig angeordneten Querelementen. Die Querelemente bestehen aus einer unteren und einer oberen Lamelle mit Distanzkörpern dazwischen. Die Distanzkörper in den Querelementen sind zu den Auflageholmen so versetzt angeordnet, dass ein Auflagerholm zwischen zwei Distanzkörpern aufliegt.

In der DE 39 36 788 A1 wird eine Matratze mit einem integrierten Lattenrost beschrieben. Das Schlafsystem besteht aus einem Lattenrost mit Latten, die auf der linken und rechten Seite auf elastisch-federnden Längsprofilen lagern. Eine Variante zeigt ein Längsprofil aus einem aufblasbaren Schlauch. Der Schlauch kann über Ventile mit Luft gefüllt werden. Der Schlauch wird entweder in einen starren U-Profil-Rahmen eingelegt der entsprechende Ausnehmungen für den vertikalen Hub der Lamellen aufweist. Alternativ kann der Schlauch mit einzelnen Gurten an den Latten befestigt werden.

Aus der DE 20 2018 100 097 U1 ist ein gattungsgemäßes Schlafsystem bekannt, welches Module mit Taschen und/oder Schlaufen aufweist. Diese Module richten die Lamellen aus und bilden gemeinsam mit den Lamellen eine Einheit. Die Taschen dienen einem Einstecken der Lamellenenden. Durch die Schlaufen werden die Lamellen durchgeführt. Durch die erfindungsgemäßen Module wird ein Nachschaukeln bei einer Körperdrehung wirksam verhindert. Hierdurch wird ein Schlafsystem bereitgestellt, bei dem die Nutzer jederzeit die Möglichkeit haben, das Schlafsystem auf ihr aktuelles Schlafverhalten anzupassen. Zudem soll den Nutzern eine präzise Kontrolle zur Erfassung des jeweiligen Einstellungszustands ermöglicht werden. Mit Hilfe einer Druckmesseinrichtung kann der Nutzer darüber hinaus die jeweiligen Einstellungsparameter des Schlafsystems jederzeit kontrollieren. Kommt es zu einer Veränderung des Schlafverhaltens kann der Nutzer stets die Füllmenge des Mediums in den Kammern über eine Anordnung variieren.

DE 20 2020 004054 U1 beschreibt eine aus einer dreiteiligen modularen Einheit bestehende Wechseldruck-Liege mit individueller Einstellbarkeit auf Körperkontur und Liegewunsch und integrierter Druckluftregel-Einheit.

EP 0 489 374 A1 bezieht sich auf einen Lattenrost zur Auflage von Matratzen bei welchem die Latten von einer Vielzahl von in vertikalen Führungsbohrungen aufgenommenen Stützschäften gestützt werden.

FR 2 848 082 B1 beschreibt eine Vorrichtung zum Haltern und Abfedern von Latten über einem Lattenrost.

US 6 305 038 B1 zeigt eine Basiseinheit für ein Bett oder einen gefederten Sitz, in welcher ebenfalls eine Anzahl von Latten pneumatisch gefedert werden.

Die aus dem Stand der Technik bekannten Lösungen haben sich grundsätzlich bewährt, wobei die Einstellungen und insbesondere die Menge des Mediums in den Kammern manuell eingestellt werden müssen.

Vor diesem Hintergrund liegt der vorliegenden Erfindung die Aufgabe zugrunde, die Einstellung und Anpassung des Schlafsystems zu vereinfachen.

Diese Aufgabe wird gelöst durch ein Schlafsystem gemäß Patentanspruch 1. Demnach ist eine Füllvorrichtung zur Füllung der Kammern mit dem Medium an zumindest einen Anschluss angeschlossen, wobei eine Regelungseinheit zur Regelung der Füllvorrichtung vorgesehen ist.

Erfindungsgemäß ist eine Füllvorrichtung zur Füllung der Kammern mit dem Medium an dem zumindest einen Anschluss angeschlossen und wobei eine Regelungseinheit zur Regelung der Füllvorrichtung vorgesehen ist, dass die Füllvorrichtung und die Druckerfassungseinheit mit der Regelungseinheit verbunden sind und die Regelungseinheit dazu eingerichtet ist, die Füllvorrichtung auf Basis der in der Druckerfassungseinheit ermittelten Drücken zu regeln, dass die Regelungseinheit dazu eingerichtet ist, die Füllvorrichtung derart zu regeln, dass ein vorbestimmter Druck in den Kammern gehalten wird, wobei die Füllvorrichtung einen elektrisch angetriebenen Kompressor und ein elektrisch stellendes Druckluftventil umfasst, die dazu eingerichtet sind, Umgebungsluft in die Kammern zu fördern und bei einem Überdruck, die in den Kammern befindliche Luft entweichen zu lassen und dass die Vorrichtung Module umfasst, die Taschen und/oder Schlaufen aufweisen zum Einstecken und/oder Durchführen der Lamellen zur Bildung einer Einheit der Vorrichtung.

Mithilfe eines solchen Schlafsystems ist es möglich, das Schlafsystem so zu betreiben, dass unabhängig von dem Anwender stets eine optimale Füllung mit dem Medium in den Kammern erreicht werden kann. Beispielsweise können so unterschiedliche Personen, insbesondere Personen mit unterschiedlichem Körpergewicht dasselbe Schlafsystems nutzen, ohne dass hierfür eine manuelle Anpassung notwendig wäre. Dies kann insbesondere dann von Vorteil sein, wenn das Schlafsystem nicht privat sondern vielmehr von mehreren Personen beispielsweise in Hotels genutzt wird.

Darüber hinaus können auch Änderungen in der Körperstatur eines Nutzers unmittelbar über das Regelungssystem mit einbezogen werden, sodass seitens des Nutzers kein weiterer Handlungsbedarf zur Anpassung besteht.

Zu guter Letzt ist es mithilfe eines solchen Systems auch möglich, ein Entweichen von Luft aufgrund von Leckageverlusten oder diffusiven Verlusten durch das Material der Kammern zu erfassen und mithilfe der Füllvorrichtung die Menge des Mediums anzupassen.

Zu diesem Zwecke ist erfindungsgemäß vorgesehen, dass die Füllvorrichtung und die Druckerfassungseinheit derart mit der Regelungseinheit verbunden sind, dass die Regelungseinheit die Füllvorrichtung auf Basis der in der Druckerfassungseinheit ermittelten Drücke regelt. Mithilfe der Druckerfassungseinheit kann somit der Druck bzw. die Drücke in den einzelnen Kammern erfasst werden, wobei diese Drücke als Eingangssignal an die Regelungseinheit übermittelt werden.

In der Regelungseinheit erfolgt sodann ein Abgleich dieser Eingangswerte mit einem Sollwert, wobei der Sollwert dem optimalen Druck in den Kammern entspricht und welcher zuvor in der Regelungseinheit hinterlegt wurde. Dies kann insbesondere auf digitale Art und Weise erfolgen, wobei dann die Regelungseinheit über eine Datenschnittstelle mit einem Computer, Tablett, Smartphone oder dergleichen verbunden werden kann. Darüber hinaus ist es auch denkbar, einen Steckplatz für Speicherkarten vorzusehen, über den dann die kundenspezifischen Daten auf der Regelungseinheit hinterlegt werden können.

Bei dem Sollwert kann es sich je nach Ausgestaltung um einen Druck in den Kammern handeln, welcher unter Belastung oder welcher ohne Belastung in den einzelnen Kammern vorliegen soll. Darüber hinaus ist es denkbar auch zwei verschiedene Sollwerte zu hinterlegen. Beispielsweise kann mithilfe eines Druckes, welcher ohne Belastung vorliegt, erfasst werden, ob die Füllmenge aufgrund von Leckageverlusten oder diffusiven Verlusten eine Nachfüllung des Mediums erfordert. Mithilfe eines Sollwertes, welcher dem Druck unter Belastung entspricht, ist es darüber hinaus möglich, den Druck an verschiedene Personen bzw. unterschiedliche Körpergewichte anzupassen. Eine Person mit größerem Körpergewicht ist in diesem Zusammenhang auch gleichbedeutend mit einem größeren Druck in den Kammern im Vergleich zu einer Person mit einem geringeren Körpergewicht. Maßgeblich hängt die Druckverteilung aber auch von der Körperform und der Körpergröße ab. Auf Basis der in der Regelungseinheit hinterlegten Daten sowie der von der Druckerfassungseinheit übermittelten Daten erfolgt sodann eine Regelung der Füllvorrichtung.

Erfindungsgemäß handelt es sich bei der Füllvorrichtung um einen elektrisch angetriebenen Kompressor. Dieser Kompressor ist dazu eingerichtet Umgebungsluft in die Kammern zu fördern. Darüber hinaus ist erfindungsgemäß ein elektrisch stellendes Druckluftventil vorgesehen, welches bei einem Überdruck, die in den Kammern befindliche Luft bzw. das in den Kammer befindliche Medium entweichen lässt. Insofern kann die Regelungseinheit sowohl den Kompressor als auch das Ventil regeln.

Erfindungsgemäß weist das Schlafsystem Module auf, die Taschen und/oder Schlaufen aufweisen. Diese Module richten die Lamellen aus und bilden gemeinsam mit den Lamellen eine Einheit. Die Taschen dienen einem Einstecken der Lamellenenden. Durch die Schlaufen werden die Lamellen durchgeführt. Durch die erfindungsgemäßen Module wird ein Nachschaukeln bei einer Körperdrehung wirksam verhindert.

Bei einer besonders günstigen Variante der Erfindung weisen die Module Hohlräume auf zur Aufnahme der Auflagerelemente. Diese Hohlräume werden von einem schlauchartig ausgebildeten Stoffmaterial begrenzt. Die Auflagersysteme werden in die tunnelartigen Hohlräume eingeführt.

Als besonders günstig erweist es sich, wenn die Module aus einem textilen Stoff bestehen. Vorzugsweise wird bei den Modulen ein hohlzylinderförmiger Raum an den Mantelflächen durch Stoffmaterial begrenzt. Mindestens eine Stirnseite ist offen, so dass die Auflagerelemente in die Module eingeführt werden bzw. aus den Modulen herausgenommen werden können.

Auf der Oberseite der Module sind dann, vorzugsweise aus einem textilen Stoffmaterial, Taschen und/oder Schlaufen ausgebildet, in welche die Enden der Lamellen eingesteckt werden können bzw. die Lamellen durchgeführt werden können.

Die Fertigung der Module aus dem flexiblen Stoff gewährleistet eine Konstruktion, die sich als sehr leicht erweist.

Bei einer bevorzugten Variante der Erfindung weist das System eine Umhüllung zur Bildung einer kompakten Einheit auf. Diese Umhüllung umschließt den elastischen Kern des Schlafsystems und die Vorrichtung mit den Lamellen. Dabei weist die Umhüllung eine Öffnungsmöglichkeit für den Nutzer auf, die in eine flexible Variation der Füllung der Kammern und eine Kontrollmöglichkeit des jeweiligen Drucks in den Kammern ermöglicht.

Weitere Merkmale und Vorteile der Erfindung ergeben sich aus der Beschreibung von Ausführungsbeispielen anhand von Zeichnungen und aus den Zeichnungen selbst.

Dabei zeigt:
- Fig. 1: eine perspektivische Ansicht eines teilweise geöffneten Schlafsystems von der langen Seite gesehen,
- Fig. 2: eine perspektivische Teilexplosionsdarstellung des elastischen Kerns und der Vorrichtung des Schlafsystems,
- Fig. 3: eine perspektivische Darstellung des geöffneten Schlafsystems von Kopf- oder Fußende gesehen,
- Fig. 4: eine perspektivische Darstellung der Vorrichtung des Schlafsystems Kopf- oder Fußende gesehen.

Figur 1 zeigt ein Schlafsystem mit einem elastischen Kern 1, der auf einer Vorrichtung 2 liegt. Im Ausführungsbeispiel besteht der elastische Kern aus einem Latexmaterial, vorzugsweise einem Naturlatex.

Das Schlafsystem weist eine Umhüllung 3 auf, welche den elastischen Kern 1 und die Vorrichtung 2 umgibt und dadurch eine kompakte Einheit des Schlafsystems bildet. Im Ausführungsbeispiel handelt es sich bei der Umhüllung um einen Bezug, der vorzugsweise aus einem Baumwollstoff besteht. Durch die Umhüllung wird ein einteiliges Schlafsystem geschaffen.

Die Umhüllung 3 weist eine Öffnungsmöglichkeit, beispielsweise einen Reißverschluss, auf. Auf diese Weise ist dem Nutzer des Schlafsystems jederzeit ein Zugang zu den innenliegenden Komponenten möglich. Die Öffnungsmöglichkeit ist bei der Darstellung gemäß Fig. 1 nicht dargestellt.

Fig. 2 zeigt eine perspektivische Teilexplosionsdarstellung des elastischen Kerns 1 und der Vorrichtung 2. Die Vorrichtung 2 umfasst gemäß der Darstellung in Fig. 2 Lamellen 4, die rechtwinklig zur langen Seite des elastischen Kerns 1 parallel zueinander angeordnet sind. Die Lamellen 4 sind im Ausführungsbeispiel elastisch und federnd ausgeführt. Alternativ dazu können die Lamellen 4 aber auch als starre Latten oder Leisten ausgebildet sein. Die Lamellen 4 können aus Holz, einem Kunststoff oder einem Verbundmaterial bestehen.

Die Vorrichtung 2 umfasst gemäß dem in Fig. 2 dargestellten Ausführungsbeispiel zwei Module 5. Durch die teilweise Integration der Lamellen 4 in die Module 5 wird eine transportable Einheit der Vorrichtung 2 geschaffen. Die Module 4 weisen an ihrer Oberseite Taschen 6 auf, in welche die Enden der Lamellen 4 eingesteckt sind. Weiterhin weist jedes Modul 5 einen Hohlraum 7 auf. Die Hohlräume 7 sind hohlzylinderartig ausgebildet und werden von geschlossenen Mantelflächen begrenzt, die sich vom Kopfende bis zum Fußende der Vorrichtung 2 erstrecken. Die Stirnseiten der Module 5 sind offen.

In Fig. 3 erkennt man die Auflagerelemente 8, die in den Hohlräumen 7 der Module 5 angeordnet sind. Die Lamellen 4 werden von den Auflagerelementen 8 getragen. Die Auflagerelemente 8 sind im Ausführungsbeispiel als Schläuche ausgebildet und weisen Kammern auf zur Füllung mit Luft oder einem anderen Medium, beispielsweise Wasser, auf. Im Ausführungsbeispiel werden die Auflagerelemente 8 mit Luft befüllt. Dazu weist jedes Auflagerelement 8 Anschlüsse 9 auf, über welche das Medium in die Kammern der Auflagerelemente zu- bzw. abgeführt werden kann. Jeder Anschluss 9 verfügt über ein Ventil 10 und ein Verbindungsstück 11, das im Ausführungsbeispiel als Schlauchstück ausgebildet ist. An die Ventile 10 ist zur Füllung der Kammern der Auflagerelemente 8 mit einem Medium eine Füllvorrichtung 14 angeschlossen, welche in Form eines elektrisch betriebenen Kompressors ausgebildet ist. Diese Füllvorrichtung 14 wird ferner über eine Regelungseinheit 15 geregelt, welche hierzu einerseits über Eingangsverbindungen 16 mit Druckerfassungseinheiten 12 und andererseits über Ausgangsverbindungen 17 mit der Füllvorrichtung 14 verbunden ist. Bei den Eingangs- und/oder Ausgangsverbindungen kann es sich sowohl um einfache Signalkabel aber auch um eine drahtlose Verbindung handeln. Darüber hinaus weist die Regelungseinheit 15 auch ein Speichereingang auf, über welchen benutzerrelevante Daten eingelesen werden können.

Die Druckerfassungseinheiten 12 sind zur Erfassung der Drücke in den Kammern der Auflagerelemente 8 ausgebildet und dienen der Erfassung und Übermittlung eines Ist-Wertes an die Regelungseinheit 15. Die Regelungseinheit 15 vergleicht die Ist-Werte mit voreingestellten Soll-Werten und regelt auf dieser Basis die Füllung der Kammern durch die Füllvorrichtung 14. Dies kann für beide Auflagerelemente 8 gemeinsam erfolgen. Bevorzugt wird die Füllung der Kammern der Auflagerelemente 8 jedoch unabhängig voneinander geregelt. Bei den Druckerfassungseinheiten 12 handelt es sich um Druckmesssensoren, welche ein elektrisches Ausgangssignal erzeugen, beispielsweise piezoresistive Druckmesszellen.

Darüber hinaus ist die Regelungseinheit 15 auch mit nicht näher dargestellten stellbaren Ventilen ausgebildet, welche das Medium im Falle eines zu hohen Druckes aus den Kammern der Auflagerelemente 8 ablassen können.

Werden die mit Luft gefüllten Kammern der Auflagerelemente 8 nur mit einem geringen Druck beaufschlagt, so wirken nur geringe Stützkräfte auf die Lamellen 4. Die Lamellen 4 sinken stärker nach unten.

Herrscht ein höherer Druck in den Kammern der Auflagerelemente 8, so wirkt eine hohe Stützkraft auf die Lamellen. Die sinken nur sehr wenig nach unten. Durch Änderung des Drucks wird der vertikale Hub der Lamellen variiert. Dadurch kann das System individuell auf die Körperkontur des Nutzers angepasst werden.

Im Ausführungsbeispiel weist jedes Auflagerelement eine durchgehende Luftkammer auf, die sich vom Kopf- bis zum Fußende erstreckt. Es ist aber auch möglich, in jedem Auflagersystem mehrere Luftkammern vorzusehen, sodass die einzelnen Körperbereiche mit unterschiedlichen Kräften abgestützt werden.

Vorzugsweise handelt es sich bei dem elastischen Kern 1 des Schlafsystems um eine relativ dünne Auflage. Im Ausführungsbeispiel ist sie ca. nur 7 cm dick und damit nur etwa halb so dick wie herkömmliche Matratzenkerne. Dadurch wird ein sensibles und punktgenaues Nachgeben ermöglicht. Sinken die Lamellen aufgrund eines verhältnismäßig geringen Drucks in den Auflagerelementen 8 stärker ein, so gibt auch der elastische Kern an diesen Stellen stärker nach. Werden dagegen die Lamellen durch einen verhältnismäßig hohen Druck stärker gestützt, so wird auch der elastische Kern stärker von der Vorrichtung 2 getragen und sinkt nicht so weit ein.

Fig. 4 zeigt die erfindungsgemäße Vorrichtung 2 des Schlafsystems. Die Vorrichtung 2 umfasst gemäß der Ausführung in Fig. 4 drei Module 5. Jedes Modul 5 weist einen hohlzylinderförmigen Raum 7 zum Einfügen der Auflagerelemente 8 auf. Weiterhin weist jedes Modul 5 Taschen 6 bzw. Schlaufen 13 zum Einstecken bzw. Durchführen der Lamellen 4 auf. Jedes Modul 5 ist aus einem textilen Stoff gefertigt und ermöglicht einen vertikalen Hub. Die Module passen sich einer den Auflagerelementen zur Ermöglichung eines vertikalen Hubes beim Absinken und/oder Heraustreten der Lamellen 4 durch geänderte Stützkräfte der Auflagerelemente 8.

Die Module 5 aus einem textilen Stoffmaterial schmiegen an die Auflagerelemente 8 an und verformen sich bei einer Formänderung der Auflagerelemente 8 mit.

## Patentansprüche

1. Schlafsystem mit einem elastischen Kern (1) und einer eine Vielzahl von Lamellen (4) aufweisenden Vorrichtung (2), wobei die Vorrichtung (2) mit mindestens zwei Auflagerelementen (8) ausgebildet ist, welche Stützkräfte auf die Lamellen (4) ausüben und wobei die Auflagerelemente (8) Kammern aufweisen, welche über zumindest einen Anschluss (9) mit einem Medium zur individuellen und stets variablen Anpassung der Lamellen (4) an die Körperkontur über die Stützkräfte befüllbar sind und wobei eine Druckerfassungseinheit (12) zur Erfassung von Drücken in den Kammern der Auflagerelemente (8) integriert ist,
wobei eine Füllvorrichtung (14) zur Füllung der Kammern mit dem Medium an dem zumindest einen Anschluss (9) angeschlossen ist und wobei eine Regelungseinheit (15) zur Regelung der Füllvorrichtung (14) vorgesehen ist, wobei
die Füllvorrichtung (14) und die Druckerfassungseinheit (12) mit der Regelungseinheit (15) verbunden sind und die Regelungseinheit (15) dazu eingerichtet ist, die Füllvorrichtung (14) auf Basis der in der Druckerfassungseinheit (12) ermittelten Drücken zu regeln,
wobei die Regelungseinheit (15) dazu eingerichtet ist, die Füllvorrichtung (14) derart zu regeln, dass ein vorbestimmter Druck in den Kammern gehalten wird, wobei die Füllvorrichtung (14) einen elektrisch angetriebenen Kompressor und ein elektrisch stellendes Druckluftventil umfasst, die dazu eingerichtet sind, Umgebungsluft in die Kammern zu fördern und bei einem Überdruck, die in den Kammern befindliche Luft entweichen zu lassen und
wobei die Vorrichtung (2) Module (5) umfasst, die Taschen (6) und/oder Schlaufen (13) aufweisen zum Einstecken und/oder Durchführen der Lamellen (4) zur Bildung einer Einheit der Vorrichtung (2).

2. Schlafsystem nach Anspruch 1, **dadurch gekennzeichnet, dass** die Füllvorrichtung (14) ein Kompressor, insbesondere ein elektrisch angetriebener Kompressor ist.

3. Schlafsystem nach einem der Ansprüche 1 oder 2, **dadurch gekennzeichnet, dass** die Füllvorrichtung (14) ein Druckreservoir ist.

4. Schlafsystem nach einem der vorhergehenden Ansprüche, **dadurch gekennzeichnet, dass** die Module (5) Hohlräume (7) aufweisen zur Aufnahme der Auflagerelemente (8).

5. Schlafsystem nach Anspruch 4, **dadurch gekennzeichnet, dass** die Hohlräume (7) tunnelartig ausgebildet sind.

6. Schlafsystem nach Anspruch 4 oder 5, **dadurch gekennzeichnet, dass** die Hohlräume (7) zylinderförmig ausgebildet sind und von geschlossenen Mantelflächen begrenzt werden.

7. Schlafsystem nach einem der vorhergehenden Ansprüche, **dadurch gekennzeichnet, dass** sich die Module (5) von einem Kopfende bis zu einem Fußende des Schlafsystems erstrecken.

8. Schlafsystem nach einem der vorhergehenden Ansprüche, **dadurch gekennzeichnet, dass** die Module (5) aus einem Stoffmaterial bestehen zur Gewährleistung eines vertikalen Hubes beim Absinken und/oder Heraustreten der Lamellen (4) durch geänderte Stützkräfte der Auflagerelemente (8).

9. Schlafsystem nach einem der vorhergehenden Ansprüche, **dadurch gekennzeichnet, dass** sich die Module (5) an die Auflagerelemente (8) anschmiegen und bei einer Formänderung der Auflagerelemente (8) mit verformen.

10. Schlafsystem nach einem der vorhergehenden Ansprüche, **dadurch gekennzeichnet, dass** das Schlafsystem eine Umhüllung (3) zur Bildung einer kompakten Einheit aufweist, wobei die Umhüllung (3) eine Öffnungsmöglichkeit zur flexiblen Variation der Füllung der Kammern umfasst.

## Claims

1. A sleeping system with an elastic core (1) and an arrangement (2) comprising a plurality of slats (4), wherein the arrangement (2) is formed with at least two support elements (8) which exert supporting forces on the slats (4) and wherein the support elements (8) have chambers which can be filled via at least one connection (9) with a medium for individual and constantly variable adaptation of the slats (4) to the body contour via the support forces, and wherein a pressure detection unit (12) is integrated for detecting pressures in the chambers of the support elements (8),wherein a filling device (14) for filling the chambers with the medium is connected to the at least one connection (9) and wherein a control unit (15) is provided for controlling the filling device (14), wherein the filling device (14) and the pressure detection unit (12) are connected to the control unit (15) and the control unit (15) is set up to control the filling device (14) on the basis of the pressures stored in the pressure detection unit (12), wherein the control unit (15) is arranged to control the filling device (14) in such a way that a predetermined pressure is maintained in the chambers, the filling device (14) comprising an electrically driven compressor and an electrically actuating compressed air valve which are arranged to convey ambient air into the chambers and, in the event of an overpressure, to allow the air in the chambers to escape and wherein the arrangement (2) comprises modules (5) comprising pockets (6) and/or loops (13) for inserting and/or passing through the slats (4) to form a unit of the arrangement (2).

2. The sleeping system according to claim 1, **characterised in that** the filling device (14) is a compressor, in particular an electrically driven compressor.

3. The sleeping system according to claim 1 or 2, **characterised in that** the filling device (14) is a pressure reservoir.

4. The sleeping system according to one of the preceding claims, **characterised in that** the modules (5) have cavities (7) for receiving the support elements (8).

5. The sleeping system according to claim 4, **characterised in that** the cavities (7) are tunnel-shaped.

6. The sleeping system according to claim 4 or 5, **characterised in that** the cavities (7) are cylindrical in shape and are bounded by closed outer surfaces.

7. The sleeping system according to one of the preceding claims, **characterised in that** the modules (5) extend from a head end to a foot end of the sleeping system.

8. The sleeping system according to one of the preceding claims, **characterised in that** the modules (5) consist of a fabric material to ensure a vertical stroke when the slats (4) sink and/or protrude due to changed supporting forces of the support elements (8).

9. The sleeping system according to one of the preceding claims, **characterised in that** the modules (5) nestle against the support elements (8) and also deform when the shape of the support elements (8) changes.

10. The sleeping system according to one of the preceding claims, **characterised in that** the sleeping system comprises an enclosure (3) for forming a compact unit, wherein the enclosure (3) comprises an opening possibility for flexible variation of the filling of the chambers.

## Revendications

1. Un système de couchage avec un noyau élastique (1) et un dispositif (2) comprenant une pluralité de lamelles (4), le dispositif (2) étant équipé d'au moins deux éléments de support (8) qui exercent des forces de soutien sur les lamelles (4), et les éléments de support (8) comportant des chambres qui peuvent être remplies, via au moins un raccord (9), d'un fluide permettant un ajustement individuel et continuellement variable des lamelles (4) au contour du corps par les forces de soutien, et une unité de détection de pression (12) étant intégrée pour mesurer les pressions dans les chambres des éléments de support (8), où un dispositif de remplissage (14) pour remplir les chambres avec le fluide étant connecté au moins à un raccord (9), une unité de régulation (15) étant prévue pour contrôler le dispositif de remplissage (14) ; où le dispositif de remplissage (14) et l'unité de détection de pression (12) sont connectés à l'unité de régulation (15), et l'unité de régulation (15) est configurée pour contrôler le dispositif de remplissage (14) sur la base des pressions déterminées par l'unité de détection de pression (12) ; où l'unité de régulation (15) est configurée pour contrôler le dispositif de remplissage (14) de manière à maintenir une pression prédéterminée dans les chambres,
où le dispositif de remplissage (14) comprend un compresseur à entraînement électrique et une vanne d'air comprimé à commande électrique, configurés pour acheminer l'air ambiant dans les chambres et pour libérer l'air contenu dans les chambres en cas de surpression ;
et où le dispositif (2) comprend des modules (5) qui comportent des poches (6) et/ou des boucles (13) permettant d'insérer et/ou de faire passer les lamelles (4) pour former une unité du dispositif (2).

2. Système de couchage selon la revendication 1, **caractérisé en ce que** le dispositif de remplissage (14) est un compresseur, en particulier un compresseur à entraînement électrique.

3. Système de couchage selon un des revendications 1 ou 2, **caractérisé en ce que** le dispositif de remplissage (14) est un réservoir sous pression.

4. Système de couchage selon l'une des revendications précédentes, **caractérisé en ce que** les modules (5) présentent des cavités (7) destinées à recevoir les éléments d'appui (8).

5. Système de couchage selon la revendication 4, **caractérisé en ce que** les cavités (7) sont réalisés sous forme de tunnel.

6. Système de couchage selon la revendication 4 ou 5, **caractérisé en ce que** les cavités (7) sont de forme cylindrique et sont délimitées par des surfaces d'enveloppe fermées.

7. Système de couchage selon l'une des revendications précédentes, **caractérisé en ce que** les modules (5) s'étendent d'une extrémité de tête à une extrémité de pied du système de couchage.

8. Système de couchage selon l'une des revendications précédentes, **caractérisé en ce que** les modules (5) sont constitués d'un matériau en tissu pour garantir une course verticale lors de l'abaissement et/ou de la sortie des lamelles (4) par des forces d'appui modifiées des éléments d'appui (8).

9. Système de couchage selon l'une des revendications précédentes, **caractérisé en ce que** les modules (5) épousent la forme des éléments d'appui (8) et se déforment avec eux lors d'un changement de forme des éléments d'appui (8).

10. Système de couchage selon l'une des revendications précédentes, **caractérisé en ce que** le système de couchage comprend une enveloppe (3) pour former une unité compacte, l'enveloppe (3) comprenant une possibilité d'ouverture pour faire varier de manière flexible le remplissage des compartiments.
